# EUROPÄISCHE PATENTSCHRIFT

(11) **EP 3 689 561 B1**
(45) Veröffentlichungstag und Bekanntmachung des Hinweises auf die Patenterteilung: **06.09.2023**
(21) Anmeldenummer: 19154349.5
(22) Anmeldetag: 29.01.2019
(51) Int. Cl.: B26D 1/18, B26D 1/24, B26D 5/00, B26D 7/26, B26D 5/08

(54) **VORRICHTUNG ZUR BEARBEITUNG FLÄCHIGER OBJEKTE**
DEVICE FOR PROCESSING FLAT OBJECTS
DISPOSITIF D'USINAGE D'OBJETS PLANS

(43) Veröffentlichungstag der Anmeldung: 05.08.2020
(73) Patentinhaber: Multigraf AG, 5630 Muri (CH)
(72) Erfinder: BARRER, Robert, 5630 Muri (CH)
(74) Vertreter: Rutz & Partner

(56) Entgegenhaltungen:
- EP-A1- 0 354 515
- EP-A1- 2 161 113
- EP-A2- 0 922 543
- US-A1- 2018 079 097
- US-A1- 2018 370 059

## Beschreibung

Die Erfindung betrifft eine Vorrichtung mit Werkzeugmodulen zur Bearbeitung, insbesondere zum Schneiden, flächiger Objekte, wie Papierbogen, Karton, oder Kunststofffolien.

Aus [1], US5787780A, ist eine Vorrichtung mit verschiebbar gelagerten Werkzeugmodulen bekannt, mittels denen in der Vorrichtung transportierte Papierbogen in Transportrichtung perforiert oder geschnitten werden können.

Aus [2], US2008258379A1 und [3] US2018079097A1, die die Basis für den Oberbegriff des Anspruchs 1 bildet, sind Vorrichtungen zur Bearbeitung von Papierbogen bekannt, die mehrere Bearbeitungsmodule aufweist, die einzeln von der Vorrichtung lösbar sind und die Werkzeugmodule umfassen, die zum Bearbeiten der Papierbogen dienen.

In [3] sind Bearbeitungsmodule mit Werkzeugmodulen zum Schneiden von Papierbögen offenbart, die ein oberes Gehäuseteil zum Halten einer oberen Rotationsklinge und ein unteres Gehäuseteil zum Halten einer unteren Rotationsklinge aufweist. Das obere und das untere Gehäuseteil der Werkzeugmodule sind durch eine Verbindungsplatte lösbar miteinander verbunden. Die Rotationsklingen sind einseitig derart gelagert, dass deren Schneiden peripher zusammenwirken und einen zwischen den Gehäuseteilen hindurch geführten Papierbogen aufteilen können. Durch das obere Gehäuseteil sind zwei Lagerwellen und durch das untere Gehäuseteil sowie die untere Rotationsklinge ist eine Antriebswelle hindurch geführt. Die untere Rotationsklinge ist daher angetrieben und bewirkt im Betrieb die Drehung der oberen Rotationsklinge. Zum Wechsel der Werkzeugmodule wird das betreffende Bearbeitungsmodul aus der Vorrichtung entfernt. Anschliessend werden am Bearbeitungsmodul Schrauben von Lagerelementen gelöst, so dass die beiden Lagerwellen und die Antriebswelle aus dem Bearbeitungsmodul entfernt und weder eingeschoben werden können, um die Werkzeugmodule, die bei diesem Vorgang manuell gehalten werden, zu entfernen und wieder einzusetzen. Beim Einsetzen der Lagerwellen und der Antriebswelle sind die Werkzeugmodule an den entsprechenden Positionen zu halten, während die Antriebswelle und die beiden Stellwellen eingeschoben werden. Anschliessend werden die Lagerelemente wieder verschraubt und das Bearbeitungsmodul wird wieder installiert. Der Vorgang zum Austausch der Werkzeugmodule umfasst daher zahlreiche Arbeitsschritte, die technische Kenntnisse, Geschick und relativ viel Zeit erfordern.

Die Werkzeugmodule sind mittels eines Gewindeschafts entlang den Lagerwellen und der Antriebswelle zu beliebigen Positionen verschiebbar. Dazu schliesst das Gehäuse der Werkzeugmodule ein Gewinderad gabelförmig ein, das vom Gewindeschaft durchstossen ist und das mittels eines Antriebsmotors automatisch drehbar ist, und sich dadurch zusammen mit dem Werkzeugmodul entlang dem Gewindeschaft verschieben kann. Das Werkzeugmodul ist daher mit einem Antriebsmotor auszurüsten und mit elektrischer Energie zu speisen, damit die automatische Verschiebung ermöglicht wird. Die automatisierten Werkzeugmodule sind daher relativ aufwendig ausgestaltet. Ferner ist zu beachten, dass zum Auswechseln der automatisierten Werkzeugmodule auch der Gewindeschaft zu lösen und wieder zu montieren ist, wodurch sich der Aufwand entsprechend erhöht.

Zu beachten ist, dass die Schneidvorgänge bei den Vorrichtungen gemäss [1], [2] und [3] mit hoher Kadenz durchgeführt werden, was eine präzise Führung der Papierbogen erfordert, um eine gewünschte Schnittqualität zu erzielen. In bei der Vorrichtung von [3], wird dazu vorgesehen, dass die Verbindungsplatte, welche das obere und das untere Gehäuseteil der Werkzeugmodule miteinander verbindet, gelöst wird, um die beiden Gehäuseteile gegeneinander zu verschieben, damit die Rotationsklingen optimal Zusammenwirken können. Diese Justierung ist präzise auszuführen und muss gegebenenfalls mehrfach wiederholt werden, falls die gewünschte Schnittqualität nicht erzielt wird. Die Justierung aller Werkzeugmodule kann dabei beträchtliche Zeit in Anspruch nehmen.

Die EP0922543A2 offenbart eine Längsschneide- und Rillmaschine mit Rill-und Längsschneide-Stationen sowie mit Führungsschienen, auf denen jeweils einander paarweise zugeordnete Werkzeugträger, die mit Werkzeugen versehen sind, mittels Führungsblöcken horizontal und quer zur Transportrichtung verschiebbar gelagert sind.

Die EP0354515A1 offenbart eine Längsschneide- und Rillmaschine mit paarweise zusammenwirkenden Werkzeugen, deren oberer und unterer Reihe je eine Antriebswelle und eine Verstellspindel zugeordnet sind, wobei die Werkzeuge an Werkzeugkörpern angebracht sind, die verschiebbar im Maschinengestell mittels Führungsschienen geführt und über steuerbare Kupplungen mit den Verstellspindeln kuppelbar sind.

Der vorliegenden Erfindung liegt daher die Aufgabe zugrunde, eine verbesserte Vorrichtung mit Werkzeugmodulen zur Bearbeitung, insbesondere zum Schneiden, flächiger Objekte zu schaffen.

Die Vorrichtung soll einfach ausgestaltet sein, wenig Wartungsaufwand erfordern und mit wenig Aufwand konfiguriert und bedient werden können.

Die Demontage und Montage der Werkzeugmodule soll mit geringem Aufwand bequem durchführbar sein. Wartungsarbeiten oder Änderungen der Konfiguration der Vorrichtung zur Durchführung unterschiedlicher Bearbeitungsvorgänge sollen mit nur wenigen Arbeitsschritten rasch und bequem durchgeführt werden können.

Die einzelnen Schritte zur Deinstallation und Installation der Werkzeugmodule sollen sequenziell in einfacher Weise durch punktuelle Zugriffe zur Vorrichtung möglich sein. Ein gleichzeitiges Zugreifen auf mehrere Vorrichtungsteile, das in der Regel Schwierigkeiten verursacht und besonderes Geschick erfordert, soll bei der Durchführung von Wartungsarbeiten oder der Änderung der Konfiguration der Vorrichtung vermieden werden.

Die Vorrichtung soll es erlauben, die Führung und Bearbeitung der flächigen Objekte mit hoher Präzision und hoher Qualität auszuführen. Die Schnitte sollen präzise ausgeführt werden, während die flächigen Objekte schonend behandelt werden. Eine hohe Bearbeitungsqualität soll erzielt werden, ohne dass zuvor Justierungen durchgeführt werden müssen.

Diese Aufgabe wird mit einer Vorrichtung nach Anspruch 1 gelöst. Vorteilhafte Ausgestaltungen der Erfindung sind in weiteren Ansprüchen angegeben.

Die Vorrichtung, die der Bearbeitung von flächigen Objekten, wie Papierbogen, Karton, Folien, Plastikfolien und dergleichen dient, umfasst ein Transportsystem mit mehreren drehbar gelagerten Transportrollen, mittels denen die flächigen Objekte in Transportrichtung transportierbar sind, sowie wenigstens ein lösbar montiertes Werkzeugmodul,
a) das mit nur einer oder mit einer unteren und einer oberen drehbar gelagerten Antriebswelle lösbar gekoppelt ist,
b) das entlang der einen oder der unteren und der oberen Antriebswelle verschiebbar gelagert ist, und
c) das zur Bearbeitung der flächigen Objekte mit Werkzeugteilen ausgerüstet ist, von denen wenigstens eines von der einen oder der unteren oder der oberen Antriebswelle antreibbar ist.

Erfindungsgemäss ist das Werkzeugmodul auf einen Werkzeugträger aufgesetzt, der mittels einer drehbar gelagerten Stellwelle parallel zu der einen oder parallel zu der unteren und der oberen Antriebswelle verschiebbar ist, und der wenigstens ein Halteelement aufweist, das dem lösbaren Halten des Werkzeugmoduls dient.

Die eine oder die untere und obere Antriebswelle können somit vom gekoppelten Werkzeugmodul oder von mehreren damit gekoppelten Werkzeugmodulen gelöst werden, während das Werkzeugmodul oder die Werkzeugmodule vom zugehörigen Werkzeugträger gehalten sind (siehe Fig. 2b). Da die Stellwellen mit den Werkzeugträgern verbunden sind, kann der Wechsel der Werkzeugmodule erfolgen, ohne dass die Stellwellen entnommen werden. Die Werkzeugmodule können daher freigegeben werden, indem die wenigstens eine Antriebswelle oder die untere und die obere Antriebswelle aus der Vorrichtung herausgezogen werden. Die Antriebswellen können z.B. frontseitig aus der Vorrichtung herausgezogen werden, ohne dass die von den Werkzeugträgern gehaltenen Werkzeugmodule anderweitig, z.B. mit einer Hand gehalten werden müssen.

In vorzugsweisen Ausgestaltungen ist vorgesehen, dass die eine oder die untere und die obere Antriebswelle frontseitig in einer vorderen Lagerplatte und rückseitig in einer hinteren Lagerplatte drehbar und verschiebbar gehalten ist. Vorzugsweise sind die eine oder die untere und die obere Antriebswelle frontseitig mit einem Verschlussstück versehen, welches mit einem von der vorderen Lagerplatte gehaltenen Verschlussteil lösbar koppelbar ist. Während des Betriebs der Vorrichtung sind die drehbar gelagerten Antriebswellen daher axial unverschiebbar gehalten.

Nach dem Lösen des Verschlussteils können die Antriebswellen frontseitig bequem aus der Vorrichtung rausgezogen und dadurch die Werkzeugmodule gelöst werden. Durch Öffnung einer Abdeckung des Gehäuses der Vorrichtung wird der Zugriff auf die von den Antriebswellen gelösten Werkzeugmodule freigegeben. Die Werkzeugmodule können nun bequem erfasst, von den Werkzeugträgern gelöst und, z.B. nach Durchführung von Wartungsarbeiten oder Neukonfiguration, auf die Werkzeugträger wieder eingesetzt werden. Nachdem die Werkzeugmodule wieder aufgesetzt wurden, können die Antriebswellen wieder in die Vorrichtung eingeschoben und mit den neu eingesetzten Werkzeugmodulen gekoppelt werden. Auch dieser Vorgang ist wiederum bequem ausführbar. Sofern die Antriebswellen axial geführt sind, gelingt dies durch einfache axiale Verschiebung.

Der Austausch von Werkzeugmodulen kann daher in wenigen Schritten sequenziell durch punktuellen Zugriff auf einzelne Vorrichtungsteile durchgeführt werden. Ein gleichzeitiges Zugreifen auf mehrere Vorrichtungsteile, z.B. ein Halten der Werkzeugmodule, während die Antriebswellen herausgezogen oder eingeschoben werden, ist nicht erforderlich.

Nach dem Einsetzen der Antriebswellen kann die Position der Werkzeugmodule eingestellt werden, indem die Stellwellen bzw. mit den Stellwellen verbundene Motoren betätigt werden, wodurch die Werkzeugträger und die damit gehaltenen Werkzeugmodule automatisch zu gewünschten Positionen verschiebbar sind, um dort die vorgesehenen Aufgaben zu erfüllen.

Durch die Werkzeugträger gelingt es, die Werkzeugmodule zu stabilisieren, sodass die Bearbeitung der flächigen Objekte mit höherer Präzision erfolgen kann. Zur optimalen Führung der Werkzeugmodule umfasst der Werkzeugträger in einer vorzugsweisen Ausgestaltung ein Schlittenteil, das entlang einer Führungsschiene verschiebbar ist, die parallel zur Stellwelle und parallel zu der einen oder der unteren und der oberen Antriebswelle ausgerichtet ist. Das Schlittenteil ist auf die Führungsschiene abgestützt und/oder formschlüssig mit der Führungsschiene verbunden. Vorzugsweise weist das Schlittenteil auf der der Führungsschiene zugewandten Seite einen Aufnahmekanal auf, in den die Führungsschiene einführbar ist. Vorzugsweise weisen der Aufnahmekanal und die Führungsschiene zueinander korrespondierende Querschnitte auf, die formschlüssig ineinander eingreifen. Z.B. weist die Führungsschiene einen T-förmigen Querschnitt auf, der innerhalb des Aufnahmekanals formschlüssig gehalten ist. Beim Auswechseln der Werkzeugmodule ist der Werkzeugträger daher stabil gehalten. Beim Betrieb der Werkzeugmodule werden diese vom Werkzeugträger gestützt, sodass die Bearbeitungsprozesse, insbesondere Schneideprozesse, präzise ausgeführt werden können.

Der Werkzeugträger kann beliebige Halteelemente aufweisen, mittels denen die Werkzeugmodule zuverlässig, vorzugsweise spielfrei gehalten werden können. Beispielsweise weist der Werkzeugträger einen Kragen auf, in den ein an der Unterseite des Werkzeugmoduls vorgesehener Sockel einsetzbar ist. Zusätzlich oder alternativ können Rastelemente vorgesehen sein, die es erlauben, die Werkzeugmodule in den Werkzeugträgern einzurasten und mit Krafteinwirkung wieder zu lösen. Beispielsweise kann der Sockel von einem elastischen Ring umschlossen sein, der an der Innenseite des Kragens in eine umlaufende Nut oder in Nutelemente einrasten kann. Vorzugsweise sind magnetische Elemente am Werkzeugmodul und am zugehörigen Werkzeugträger vorgesehen, die sich gegenseitig anziehen. Der Werkzeugträger kann z.B. mit wenigstens einem Permanentmagneten versehen sein, der mit ferromagnetischen oder paramagnetischen Elementen des Werkzeugmoduls zusammenwirkt. Alternativ kann der Permanentmagnet auch mit dem Werkzeugmodul verbunden sein. Ferner können das Werkzeugmodule und der Werkzeugträger je mit einem Permanentmagnet versehen sein, was jedoch mit etwas höherem Aufwand verbunden ist. Die Halteelemente werden vorzugsweise in Kombination eingesetzt. Die mechanischen Halteelemente dienen vorzugsweise dem formschlüssigen seitlichen Halten und dem Stützen des Werkzeugmoduls, während das wenigstens eine magnetische Halteelement bewirkt, dass die Werkzeugmodule nur mit entsprechendem Kraftaufwand vertikal angehoben werden können.

In vorzugsweisen Ausgestaltungen weist das Werkzeugmodul ein unteres Modulteil mit einem unteren Werkzeugteil, das lösbar mit der unteren Antriebswelle gekoppelt ist, und ein oberes Modulteil mit einem oberen Werkzeugteil auf, das lösbar mit der oberen Antriebswelle gekoppelt ist. Das untere Werkzeugteil und das obere Werkzeugteil weisen vorzugsweise identische Durchmesser auf, die derart gewählt sind, dass das untere Werkzeugteil von unten und das obere Werkzeugteil von oben auf das flächige Objekt einwirken können.

Die Bearbeitung des flächigen Objekts, z.B. eines Papierbogens, erfolgt mit höchster Präzision, wenn das flächige Objekt in einer Ebene ausgerichtet ist. Durch die Einwirkung der Werkzeugteile auf das flächige Objekt kann dieses hingegen deformiert werden, sodass die Qualität der Bearbeitung des flächigen Objekts beeinträchtigt wird. Zur Vermeidung entsprechender Probleme ist erfindungsgemäss vorgesehen, dass das untere Werkzeugmodul wenigstens ein unteres Führungsrad aufweist, das lösbar mit der unteren Antriebswelle gekoppelt ist, und dass das obere Werkzeugmodul wenigstens ein oberes Führungsrad aufweist, das lösbar mit der oberen Antriebswelle gekoppelt ist. Ferner wird vorgesehen, dass das untere und das obere Führungsrad vorzugsweise identische Durchmesser aufweisen, die derart gewählt sind, dass das untere Führungsrad von unten und das obere Führungsrad von oben auf das flächige Objekt einwirken können. Da die Führungsräder nur um eine geringe Distanz von z.B. 5 mm bis 25 mm gegenüber den Werkzeugteilen verschoben sind, wird gewährleistet, dass das flächige Objekt im Bereich der Werkzeugteile in einer Ebene geführt wird. Die Bearbeitung des in einer Ebene gehaltenen flächigen Objekts kann daher mit maximaler Präzision erfolgen.

Zur präzisen Anordnung und Ausrichtung der Werkzeugteile und/oder der Führungsräder oder Führungsrollen weist das untere Modulteil vorzugsweise wenigstens einen unteren Rotationskörper auf, der das untere Werkzeugteil und/oder das untere Führungsrad hält und der einen unteren Antriebskanal aufweist, innerhalb dessen die untere Antriebswelle formschlüssig, aber axial verschiebbar gehalten ist. Das obere Modulteil weist vorzugsweise wenigstens einen oberen Rotationskörper auf, der das obere Werkzeugteil und/oder das obere Führungsrad hält und der einen oberen Antriebskanal aufweist, innerhalb dessen die obere Antriebswelle formschlüssig, aber axial verschiebbar gehalten ist. Die z.B. ringförmigen Werkzeugteile können daher an den Rotationskörper angepasst sein, der seinerseits mit der zugehörigen Antriebswelle formschlüssig zusammenwirkt. Auf diese Weise können Werkzeugteile, die normalerweise aus hochwertigen Materialien gefertigt sind, einfachere und geringere Dimensionen aufweisen.

Mittels der erfindungsgemässen Vorrichtung können verschiedene Bearbeitungen an flächigen Objekten vorgenommen werden. Flächige Objekte können gerillt, perforiert oder geschnitten werden. Dabei können unterschiedlich konfigurierte Werkzeugmodule verwendet werden, sodass unterschiedliche Bearbeitungsprozesse wahlweise kombiniert werden können.

Besonders vorteilhaft kann die erfindungsgemässe Vorrichtung zum Schneiden von flächigen Objekten ausgebildet und verwendet werden. Das untere und das obere Werkzeugteil sind in diesem Fall als rotierende Klingen bzw. Rotationsklingen ausgebildet. Die Rotationsklingen weisen peripher Schneiden auf, die von oben und von unten auf die flächigen Objekte einwirken können. Vorzugsweise überlappen sich die Schneiden, sodass das flächige Objekt vollständig durchtrennt werden kann. Es ist auch möglich, dass nur eine der Klingen die Transportebene durchdringt, entlang der die flächigen Objekte transportiert werden. Die Rotationsklingen können identisch ausgebildet sein und identische Funktionen aufweisen. Die Klingen können jedoch beliebig ausgestaltet sein, sodass Schneideprozesse und Scherprozesse ausgeführt werden können. Vorzugsweise werden beide Werkzeugteile bzw. beide Rotationsklingen direkt angetrieben. Eines der Werkzeugteil kann aber auch als Mitläufer eingesetzt werden.

Von besonderer Bedeutung für die präzise Bearbeitung der flächigen Objekte ist ferner die präzise und stabile Ausgestaltung der Werkzeugmodule. In einer vorzugsweisen Ausgestaltung weist das Werkzeugmodul eine Verschalung mit einer Zentralschale auf, die ein mit einer unteren Zentralöffnung versehenes unteres Zentralschalenteil und ein mit einer oberen Zentralöffnung versehenes oberes Zentralschalenteil aufweist. Die Zentralschalenteile sind durch einen Verbindungssteg einstückig miteinander verbunden. Der Verbindungssteg schliesst in Transportrichtung eingangsseitig an einen Arbeitskanal an, in den das in der unteren Zentralöffnung angeordnete untere Werkzeugteil und das in der oberen Zentralöffnung angeordnete obere Werkzeugteil peripher hinein ragen. Der Verbindungssteg schliesst ausgangsseitig an seiner Unterseite an einen ersten Ausgangskanal und an seiner Oberseite an einen zweiten Ausgangskanal an. Flächige Objekte, die in Transportrichtung durch einen Eingangskanal in das Werkzeugmodul hinein transportiert werden, werden im Arbeitskanal aufgeschnitten und in zwei Objektteile aufgetrennt, von denen das erste Objektteil durch den ersten Ausgangskanal und das zweite Objektteil durch den zweiten Ausgangskanal weggeführt werden. Durch die einstückige Verbindung der beiden Zentralschalenteile resultiert eine präzise Anordnung der Werkzeugteile und der Führungsrollen. Die flächigen Objekte können präzise bearbeitet werden, ohne dass zuvor Justierungen erforderlich wären. Durch den einstückigen Aufbau des Zentralschalenteils kann dieses mit geringem Aufwand maschinell gefertigt werden, ohne dass anschliessend weitere Montagearbeiten erforderlich sind. Das untere und das obere Zentralschalenteil können hingegen auch separat gefertigt und durch mechanische Elemente lösbar miteinander verbunden werden. Für hochpräzise Vorrichtungen werden hingegen einstückig gefertigte Zentralschalenteil bevorzugt.

In den Arbeitsprozessen können aufgetrennte Objektteile weiter verarbeitet oder auch weggeführt werden. Ein Objektteil, welches den Rand eines flächigen Objekts bildet, wird üblicherweise nicht weiterverarbeitet, sondern als Abfall weggeführt. Üblicherweise wird solcher Abfall nach unten in einen Behälter weggeführt, der von Zeit zu Zeit geleert wird.

Die Werkzeugmodule sind daher je nach Arbeitsprozess bzw. Arbeitszweck entsprechend auszugestalten. Konventionell werden daher Werkzeugmodule, die zum Schneiden der Randabschnitte dienen, und Werkzeugmodule, die zum Ausführen von Längsschnitten dienen, vorgesehen. Eine konventionelle Schneidevorrichtung wird daher mit einer Vielzahl von Werkzeugmodulen bestellt, die jeweils einen bestimmten Verwendungszweck aufweisen und die selektiv eingesetzt werden. Dies ist mit einem entsprechenden Kostenaufwand zur Herstellung, Beschaffung und Lagerung der zahlreichen Werkzeugmodule verbunden.

Zur Vermeidung dieser Nachteile wird erfindungsgemäss vorgesehen, dass das untere Zentralschalenteil einen unteren Aufnahmeraum aufweist, in dem eine untere Führungsschale befestigt ist, und dass das obere Zentralschalenteil einen oberen Aufnahmeraum aufweist, in dem eine obere Führungsschale angeordnet ist. Ferner wird vorgesehen, dass die untere Führungsschale und die obere Führungsschale den ersten Ausgangskanal begrenzen, durch den ein Objektteil weggeführt oder weitergeführt wird. Das Zentralschalenteil kann daher beliebig mit einer unteren und einer oberen Führungsschale bestückt werden, die einen gewünschten Ausgangskanal begrenzen. Ein Werkzeugmodul kann daher durch Austausch der Führungsschalen innerhalb weniger Minuten umgerüstet werden. Der Anwender der Vorrichtung muss daher nicht eine Vielzahl von Werkzeugmodulen bereithalten, sondern kann seine Werkzeugmodule durch Austausch von Führungsschale innerhalb von kurzer Zeit einem aktuellen Bearbeitungsprozess anpassen.

Die Anzahl der eingesetzten Werkzeugmodule hängt von der Anzahl der Längsschnitte ab, die in ein flächiges Objekt eingefügt werden sollen. Vorzugsweise werden ein erstes und ein zweites Werkzeugmodul mit der einen oder der unteren und oberen Antriebswelle gekoppelt und je von einem zugeordneten ersten bzw. zweiten Werkzeugträger lösbar gehalten. Die Werkzeugträger sind wiederum je mit einer zugeordneten, vorzugsweise unteren oder oberen Stellwelle gekoppelt. Beispielsweise werden zwei Werkzeugmodule vorgesehen, mittels denen beidseitig ein Rand vom flächigen Objekt weggeschnitten werden kann. Vorzugsweise sind in Transportrichtung mehrere Bearbeitungsstufen hintereinander angeordnet, die je eines oder zwei Werkzeugmodule aufweisen, die entsprechend dem Arbeitsprozess ausgebildet oder ausgerüstet und mit wenigstens einer Antriebswelle gekoppelt sind. In den verschiedenen Bearbeitungsstufen können somit identische Gruppen von Werkzeugmodulen, Werkzeugträgern, Antriebswellen, Stellwellen und Führungsschienen, die jedoch individuell ausgerüstet, und/oder eingestellt und/oder konfiguriert und/oder betrieben werden, um die den betreffenden Bearbeitungsstufen zugeordneten Funktionen zu erfüllen.

Wie erwähnt werden von den Werkzeugmodulen Bearbeitungen des flächigen Moduls insbesondere in Längsrichtung durchgeführt. Anschliessend an die Bearbeitungsstufen, in denen Längsschnitte in das flächige Objekt eingefügt werden, wird daher vorzugsweise wenigstens eine Bearbeitungsstufe vorgesehen, in der das flächige Objekt oder die voneinander getrennten Objektteile in Querrichtung bzw. transversal bearbeitet, z.B. geschnitten, gerillt, oder gefaltet werden.

In einer bevorzugten Ausgestaltung ist vorgesehen, dass die eine oder die untere und die obere Antriebswelle, die vorzugsweise durch Zahnräder miteinander gekoppelt sind, mit den Transportrollen des Transportsystems gekoppelt sind, sodass die eine oder die untere und die obere Antriebswelle und die Transportrollen synchron miteinander drehen. Vorzugsweise sind die Transportrollen und die Antriebswellen jeder Bearbeitungsstufe durch Zahnräder miteinander gekoppelt, wobei eines der Zahnräder jeder Bearbeitungsstufe vorzugsweise mit einer Antriebsrolle verbunden ist, die mit einem Antriebsriemen gekoppelt ist. Anstelle eines zentralen Antriebsriemens können auch lokal Antriebsmotoren vorgesehen sein, was jedoch einen höheren Aufwand verursacht.

Für den Antrieb jeder Stellwelle, die vorzugsweise als Spiralwelle oder Gewindestange mit dem zugehörigen Werkzeugträger verbunden ist, ist vorzugsweise je ein Stellmotor vorgesehen, mittels dessen der zugehörige Werkzeugträger entlang der gekoppelten Stellwelle und somit das vom Werkzeugträger gehaltene Werkzeugmodul entlang der zugehörigen einen oder unteren und oberen Antriebswelle verschiebbar ist. Durch individuelle Betätigung der Stellmotoren können die Werkzeugmodule daher wahlweise positioniert werden.

Die Vorrichtung umfasst vorzugsweise eine Steuereinheit, mittels der die Arbeitsprozesse steuerbar, die Stellmotoren betätigbar und die Werkzeugmodule positionierbar, und die Antriebsmotoren des Transportsystems aktivierbar oder steuerbar sind. Vorzugsweise sind den Werkzeugmodulen Sensoren zugeordnet, mittels denen die jeweilige Bestückung der Vorrichtung identifiziert und bei der Ausführung der Arbeitsprozesse berücksichtigt werden kann.

Nachfolgend wird die Erfindung anhand von Zeichnungen näher erläutert. Dabei zeigt:
- Fig. 1: eine erfindungsgemässe Vorrichtung 1 zur Bearbeitung flächiger Objekte 9 umfassend ein Transportsystem 4 mit mehreren drehbar gelagerten Transportrollen 41, 42, mittels denen die flächigen Objekte 9 in Transportrichtung transportierbar sind, und mehrere Werkzeugmodule 2, die in unterschiedlichen Bearbeitungsstufen L1, L2, L3 zur Bearbeitung der flächigen Objekte 9 vorgesehen sind;
- Fig. 2a: die Vorrichtung 1 von Fig. 1 geschnitten entlang Linie A--A mit Blick auf die Ausgangsseite der dritten Bearbeitungsstufe L3, in der zwei Werkzeugmodule 2 mit einer unteren und einer oberen Antriebswelle 28, 29, die drehbar und verschiebbar gelagert und durch ein Verschlussteil 55 in Position gehalten sind, gekoppelt sind und die je von zugehörigen Werkzeugträgern 3 gehalten sind, die entlang einer gemeinsamen Führungsschiene 37 verschiebbar sind;
- Fig. 2b: die Vorrichtung 1 von Fig. 2a mit gelöstem Verschlussteil 55, herausgezogenen unteren und oberen Antriebswellen 28, 29 und einem aus dem zugehörigen Werkzeugträger 3 entnommenen Werkzeugmodul 2;
- Fig. 2c: den von oben gezeigten Werkzeugträger 3 von Fig. 2b, aus dem eines der Werkzeugmodule 2 entnommen wurde;
- Fig. 3: die Bearbeitungsstufen L1, L2, L3 und eine anschliessende Schneidevorrichtung T mit Blick auf das Transportsystem 4, das an der Rückseite der Vorrichtung 1 von Fig. 1 vorgesehen ist;
- Fig. 4: eine der Bearbeitungsstufen L1 mit geschnittenen Transportrollen 41, 42; mit einem ersten Werkzeugmodul 2 in Explosionsdarstellung; mit einem zweiten Werkzeugmodul 2 in Schnittdarstellung und mit den zugehörigen Werkzeugträgern 3, die von zwei Stellwellen 38, 39 durchlaufen und je mittels einer der Stellwellen 38, 39 verschiebbar sind;
- Fig. 5a: eines der Werkzeugmodule 2 der ersten Bearbeitungsstufe L1 von Fig. 1, das eine Verschalung 7 mit einer Zentralschale 71 umfasst;
- Fig. 5b: das Werkzeugmodul 2 von Fig. 5a nach Entfernung der Zentralschale 71;
- Fig. 6a: eines der Werkzeugmodule 2 der zweiten oder dritten Bearbeitungsstufe L2, L3 von Fig. 1, das eine Verschalung 7 mit einer Zentralschale 71 gemäss Fig. 5a umfasst;
- Fig. 6b: das Werkzeugmodul 2 von Fig. 6a nach Entfernung der Zentralschale 71;
- Fig. 7a: die Zentralschale 71 von Fig. 5a oder Fig. 6a in räumlicher Darstellung eingangsseitig betrachtet mit einem zugewandten Eingangskanal 251, in den flächige Objekte 9 einführbar sind; und
- Fig. 7b: die Zentralschale 71 von Fig. 7a ausgangsseitig betrachtet mit zugewandten Ausgangskanälen 253 und 254, aus denen auf getrennte Schnittelemente 91, 92 bzw. 93, 94 weggeführt werden.

Fig. 1 zeigt eine erfindungsgemässe Vorrichtung 1 zur Bearbeitung flächiger Objekte 9, insbesondere von Papierbogen, Karton, Kunststofffolien und dergleichen. Die flächigen Objekte 9 werden der Vorrichtung 1 eingangsseitig zugeführt, mittels eines Transportsystems 4 transportiert, in vier Bearbeitungsstufen L1, L2, L3, T bearbeitet und nach der Bearbeitung auf einer Ablage 15, getrennt durch Trennplatten 151, 152, geordnet abgelegt.

Das Gehäuse 100 der Vorrichtung 1, das nur schematisch gezeigt ist, umfasst vorzugsweise Türen oder Fenster, die durch Schiebevorrichtungen oder Scharniere geöffnet werden können, um für die Bedienung, die Konfiguration und/oder die Wartung auf die entsprechenden Teile der Vorrichtung 1 zugreifen zu können. Vorzugsweise soll auf die gezeigte Seite und von oben auf die Bearbeitungsstufen L1, L2, L3 zugegriffen werden können.

Jede der Bearbeitungsstufen L1, L2, L3 umfasst in dieser vorzugsweisen Ausgestaltung der Vorrichtung 1 zwei Werkzeugmodule 2, die mit zusammenwirkenden Werkzeugteilen 211, 221 (siehe Fig. 4) ausgerüstet sind und die mittels Antriebswellen 28, 29 antreibbar sind. Die Werkzeugmodule 2 jeder Bearbeitungsstufe L1, L2, L3 sind mittels Stellwellen 38, 39 (siehe Fig. 2a) entlang den Antriebswellen 28, 29 verschiebbar. Die Stellwellen 38, 39 sind mittels Stellmotoren 61, 62 und Stellriemen 611, 621 antreibbar (siehe Fig. 2a und Fig. 3).

Die Vorrichtung 1 umfasst ein Transportsystem 4 (siehe Fig. 3) mit mehreren drehbar gelagerten Transportrollen 41, 42, die paarweise angeordnet sind und mittels denen die flächigen Objekte 9 in Transportrichtung transportierbar sind. Der Antrieb der Transportrollen 41, 42 erfolgt durch einen Hauptmotor 45, der über einen Übertragungsriemen 49 und ein Getriebe 44 einen Zentralriemen 40 antreibt. In der vorzugsweisen Ausgestaltung treibt der Zentralriemen 40 nicht nur die Transportrollen 41, 42, sondern auch die Antriebswellen 28, 29 an.

Nachstehend werden exemplarisch Werkzeugmodule 2 beschrieben, die zum Schneiden flächiger Objekte vorgesehen sind. Ebenso können Werkzeugmodule 2 vorgesehen werden, mittels denen die flächigen Objekte gerillt oder perforiert oder anderweitig bearbeitet werden.

Auf dem in Fig. 1 gezeigten flächigen Objekte 9, einem Papierbogen, sind Linien eingezeichnet, entlang denen der Papierbogen 9 in Längsrichtung und in Querrichtung geschnitten werden soll. Es ist ersichtlich, dass sechs Längsschnitte S1, ... und mehrere Transversalschnitte Q1 ausgeführt werden sollen, um Rechtecke bzw. Karten K4 auszuschneiden und in der Ablage 15 zwischen den Trennplatten 151, 152 abzulegen. Zwischen den Rechtecken bzw. Karten K4 und am Rand des Papierbogens 9 können Papierstreifen verbleiben, die als Abfall weggeführt werden sollen. Vorzugsweise wird dieser Abfall nach unten weggeführt und in einem Behälter gesammelt, der unterhalb der Vorrichtung 1 z.B. im Gehäuse 100 angeordnet ist.

In Abhängigkeit der auszuführenden Schnitte ist es daher möglich, dass abgetrennte Schnittelemente 91, 92 zur nächsten Bearbeitungsstufe L2; L3, T weitergeführt oder nach unten weggeführt werden. Die Umlenkung der Schnittelemente 91, 92 kann dabei durch Schieber oder vorteilhaft durch die Werkzeugmodule 2 selbst erfolgen.

Der Anwender kann entscheiden, wie das flächige Objekt 9 bearbeitet werden soll. In Abhängigkeit des gewählten Arbeitsprozesses ist die Vorrichtung 1 zu konfigurieren. Dazu ist die Vorrichtung 1 mit entsprechenden Werkzeugmodulen 2, 2A zu bestücken, die anschliessend durch Antrieb der Stellwellen 38, 39 in jeder Bearbeitungsstufe L1, L2, L3 zu den Positionen gefahren werden, an denen ein Schnitt ausgeführt werden soll. Entsprechend dem festgelegten Schnittbild sind die Bearbeitungsstufen L1, L2, L3 mit der erforderlichen Anzahl von Werkzeugmodulen 2 auszurüsten. In die gezeigte Vorrichtung können ein oder zwei Werkzeugmodule 2 eingesetzt werden. Sofern weitere Werkzeugmodule 2 eingesetzt werden sollen, so wird eine entsprechende Anzahl zusätzlicher Stellwellen benötigt.

Nachstehend wird beschrieben, dass erfindungsgemässe Werkzeugmodule 2 konfigurierbar sind, sodass die voneinander getrennten Schnittelemente 91, 92 entsprechend der gewählten Konfiguration zur nächsten Bearbeitungsstufe L2; L3, T oder nach unten weggeführt werden.

Exemplarisch ist gezeigt, dass das Werkzeugmodul 2A den Längsschnitt S1 ausführt, der die Schnittelemente 91, 92 voneinander trennt. Das Schnittelement 91 ist der abgetrennte Rand des Papierbogens 9, der nach unten weggeführt werden soll. Das Schnittelement 92 ist ein Längsstreifen, der in der vierten Bearbeitungsstufe T in einzelne Karten aufgeteilt wird.

Die vierte Bearbeitungsstufe T dient somit der Ausführung von Transversalschnitten, insbesondere zur Abtrennung des frontseitigen und rückseitigen Randes des Papierbogens 9 und der Auftrennung der Längsstreifen in einzelne Karten K4. Exemplarisch ist die Schnittlinie Q1 gezeigt, entlang der der rückseitige Rand von Papierbogen 9 abgetrennt wird.

Zur Überwachung und Steuerung der Prozesse unter Berücksichtigung der aktuellen Konfiguration der Vorrichtung 1 ist eine Steuereinheit 8 vorgesehen. Mittels Sensoren 81 wird geprüft, welche Werkzeugmodule 2 eingesetzt sind. Die Prüfung kann optisch, magnetisch oder elektromagnetisch erfolgen. Durch ein Prüfprogramm wird vorgesehen, dass die Werkzeugmodule 2 zur Seite bis zu den Sensoren 81 gefahren und dort identifiziert werden. Sobald die Konfiguration der Vorrichtung 1 mit Bestückung der Werkzeugmodule 2 festgestellt ist, werden die Werkzeugmodule 2 entsprechend den vom Anwender gewählten Instruktionen zu den entsprechenden Positionen gefahren, an denen die Längsschnitte auszuführen sind. Dazu werden von der Steuereinheit 8 die Stellmotoren 61, 62 betätigt. Anschliessend wird das Transportsystem 4 mit dem Hauptmotor 45 aktiviert. Zur korrekten Ausführung der Längsschnitte und Querschnitte sind vorzugsweise weitere Sensoren vorgesehen, mittels die Position des Papierbogens 9 erkannt und die Bearbeitungsstufen L1, L2, L3, T entsprechend gesteuert werden.

Die Bearbeitungsstufen L1, L2, L3, T sind von einem Gestell oder Chassis 10 der Vorrichtung 1 gehalten, das eine vordere Montageplatte 11 und eine hintere Montageplatte 12 aufweist, die durch Querstreben 13 miteinander verbunden sind.

Fig. 2a zeigt die Vorrichtung 1 von Fig. 1 geschnitten entlang Linie A--A mit Blick auf die Ausgangsseite der dritten Bearbeitungsstufe L3, die im Wesentlichen gleich aufgebaut ist, wie die ersten beiden Bearbeitungsstufen L1, L2. Die Bearbeitungsstufen L1, L2, L3 sind vorzugsweise gegeneinander austauschbar, können jedoch unterschiedlich konfiguriert und eingestellt werden, um die erforderliche Bearbeitung in jeder Stufe durchzuführen.

Die Bearbeitungsstufe L3 weist eine vordere Lagerplatte 51 und eine hintere Lagerplatte 52 auf, zwischen denen eine untere und eine obere Antriebswelle 28, 29; eine untere und eine obere Stellwelle 38, 39; sowie eine untere und eine obere Fördererwalze 41, 42 drehbar gehalten sind. Die untere und obere Antriebswelle 28, 29 sind beidseitig je in einer Antriebswellenlagerung 280, 290 gehalten. Die untere und obere Stellwelle 38, 39 sind beidseitig je in einer Stellwellenlagerung 380, 390 gelagert. Weiterhin ist zwischen der vorderen und der hinteren Lagerplatte 51, 52 eine Führungsschiene 37 stabil gehalten.

Wie Fig. 3 zeigt, sind die untere und die obere Antriebswelle 28, 29 jeder Bearbeitungsstufe L1, L2, L3 auf der Rückseite der Vorrichtung 1 durch ein oberes und ein unteres Wellenzahnrad 281, 291 miteinander gekoppelt. Das untere Wellenzahnrad 281 ist durch ein Zwischenzahnrad 282 mit einem unteren Walzenzahnrad 411 gekoppelt, das drehfest einerseits mit der unteren Fördererwalze 41 und andererseits drehfest mit einer Antriebsrolle 410 gekoppelt ist, die vom Zentralriemen 40 angetrieben wird.

Fig. 3 zeigt weiter, dass die untere Stellwelle 38 jeder Bearbeitungsstufe L1, L2, L3 auf der Rückseite über einen unteren Stellriemen 611 mit dem unteren Stellmotor 61 gekoppelt. Die obere Stellwelle 39 ist auf der Frontseite über einen oberen Stellriemen 621 mit dem oberen Stellmotor gekoppelt.

Weiterhin ist gezeigt, dass die vierte Bearbeitungsstufe T mittels eines Hilfsriemens 400 antreibbar ist.

Fig. 2a zeigt weiter, dass die beiden Werkzeugmodule 2 je ein unteres Modulteil 21, das von der unteren Antriebswelle 28 durchstossen ist, und ein oberes Modulteil 22, das von der oberen Antriebswelle 29 durchstossen ist, aufweisen. Es ist gezeigt, dass die asymmetrischen Werkzeugmodule 2 gegeneinander gerichtet und daher wahlweise montierbar sind.

Fig. 5b zeigt, dass im unteren Modulteil 21 ein unteres Werkzeugteil bzw. eine untere Rotationsklinge 211, und im oberen Modulteil 22 ein oberes Werkzeugteil bzw. eine obere Rotationsklinge 221 angeordnet ist. Das untere Werkzeugteil 211 ist von einem unteren Rotationskörper 215 und das obere Werkzeugteil 225 ist von einem oberen Rotationskörper 225 gehalten. Der untere Rotationskörper 215 weist einen entlang seiner Rotationsachse verlaufenden unteren Antriebskanal 2150 auf, der von der unteren Antriebswelle 28 durchstossen ist. Der obere Rotationskörper 225 weist einen entlang seiner Rotationsachse verlaufenden oberen Antriebskanal 2250 auf, der von der oberen Antriebswelle 29 durchstossen ist. In dieser vorzugsweisen Ausgestaltung sind somit jeweils beide Werkzeugteile 211, 221 der Werkzeugmodule 2 direkt angetrieben. In einfacheren erfindungsgemässen Ausgestaltungen kann jedoch auch nur eine Antriebswelle vorgesehen sein, die direkt nur das erste Werkzeugteil und gegebenenfalls indirekt das zweite Werkzeugteil antreibt, welches als Mitläufer arbeitet. In beiden Ausgestaltungen kann die Erfindung mit allen Vorteilen realisiert werden.

Fig. 2a zeigt weiter, dass jedes der Werkzeugmodule 2 auf einem Werkzeugträger 3 sitzt und von diesem lösbar gehalten ist. Die Werkzeugträger 3 sind formschlüssig von der Führungsschiene 7 gehalten und axiale entlang dieser verschiebbar. Ferner sind die Werkzeugträger 3 je von beiden Stellwellen 38, 39 durchstossen, die als Spindeln oder Gewindestangen ausgeführt sind. Der erste Werkzeugträger 3 ist mit der unteren Stellwelle 38 durch ein Schraubengewinde und der zweite Werkzeugträger 3 ist mit der oberen Stellwelle 39 durch ein Schraubengewinde gekoppelt. Die beiden Werkzeugträger 3 sind durch Drehung der gekoppelten oberen oder unteren Stellwelle 38; 39 individuell entlang der Führungsschiene 37 verschiebbar.

Die obere und die untere Antriebswelle 28, 29 können aus der Vorrichtung 1 herausgezogen werden, während die Werkzeugmodule 2 auf den zugehörigen Werkzeugträgern 3 ruhen. Zu diesem Zweck wird ein Verschlussteil 55 durch Drehen eines Arretierelements 56 gelöst und beiseite geschoben und dadurch von einem unteren Verschlussstück 289, welches frontseitig an der unteren Antriebswelle 28 vorgesehen ist, und von einem oberen Verschlussstück 299, welches frontseitig an der oberen Antriebswelle 29 vorgesehen ist, gelöst. Die Arretierung der oberen und unteren Antriebswelle 28, 29 wird dadurch aufgehoben, sodass diese axial aus der Vorrichtung 1 herausgezogen werden können.

Fig. 2b zeigt die Vorrichtung 1 von Fig. 2a mit gelöstem Verschlussteil 55, herausgezogenen unteren und oberen Antriebswellen 28, 29 sowie einem aus dem zugehörigen Werkzeugträger 3 entnommenen Werkzeugmodul 2. Das herausgenommene Werkzeugmodul 2 kann ersetzt oder neu konfiguriert und gewartet wieder in den Werkzeugträger 3 eingesetzt werden. Das zweite Werkzeugmodul 2 bleibt im Werkzeugträger 3 gehalten. Vorzugsweise werden die Werkzeugmodule 2 derart stabil in den Werkzeugträgern 3 gehalten, dass sie stabil in Position gehalten bleiben, wenn die beiden Antriebswellen 28, 29 herausgezogen werden. Der Anwender kann daher in einem ersten Arbeitsschritt die Antriebswellen 28, 29 herausziehen und erst in einem zweiten Arbeitsschritt die Werkzeugmodule 2 individuell herausnehmen, neu konfigurieren, reparieren oder reinigen und anschliessend wieder einsetzen. Vorzugsweise sind die obere und die untere Antriebswelle 28, 29 axial geführt, sodass sie axial wieder in die Vorrichtung 1 hineingeschoben und ohne weiteren Aufwand mit den Werkzeugmodulen 2 wieder gekoppelt werden können. Abschliessend wird das Verschlussteil 55 wieder gegen die Verschlussstücke 281, 291 geschoben und mittels des Arretierelements 56 fixiert. Die neu eingesetzten Werkzeugmodule 2 werden in der Folge mittels der Stellwellen 38, 39 in vorgesehene Positionen verschoben.

Die Schritte zur Entnahme der Werkzeugmodule 2 sind mit A, B und C bezeichnet. Bei Schritt A (siehe Fig. 2a) wird das Verschlussteil 55 gelöst. Bei Schritt B (siehe Fig. 2b) werden die Antriebswellen 28, 29 herausgezogen und bei Schritt C (siehe Fig. 2b) wird das Werkzeugmodul 2 aus dem Werkzeugträger 3 herausgenommen.

Fig. 2c zeigt den Werkzeugträger 3 von Fig. 2b, aus dem eines der Werkzeugmodule 2 entnommen wurde. In dieser beispielsweisen Ausgestaltung umfasst der Werkzeugträger 3 einen Schlitten 31, der formschlüssig mit der Führungsschiene 37 verbunden und entlang dieser verschiebbar ist. Dazu weist der Schlitten einen Aufnahmekanal 310 auf, dessen Querschnitt an den Querschnitt der Führungsschiene 37 angepasst ist (siehe z.B. Fig. 5a). Der Aufnahmekanal 310 und die Führungsschiene 37 weisen je einen T-förmigen Querschnitt auf. Der Schlitten 31 ist daher praktisch spielfrei von der Führungsschiene 37 gehalten und entlang dieser verschiebbar. Mit dem Schlitten 31 ist ein Aufnahmeteil 32 verschraubt, das an der Oberseite einen Halteraum 30 für die Aufnahme des zugehörigen Werkzeugmoduls 2 aufweist. Fig. 2b zeigt, dass das entnommen Werkzeugmodul 2 einen Sockel 710 aufweist, der in den Halteraum 30 einsetzbar und dort durch mechanische Halteelemente 325 und ein magnetisches Halteelement 35 gehalten ist. Die mechanischen Halteelemente 325 bilden einen Kragen, welcher die seitliche Verschiebung des Sockels 710 verhindert. Ferner ist ein Magnet 35 in das Aufnahmeteil eingesenkt, welcher mit dem ferromagnetischen oder paramagnetischen Sockel 710 zusammen wirkt und diesen im Halteraum 30 festhält, sodass das Werkzeugmodul 2 nur unter vertikaler Krafteinwirkung gelöst werden kann. Die mechanischen und magnetischen Haltemittel 325, 35 verhindern, dass sich das Werkzeugmodul 2 beim Herausziehen der unteren und oberen Antriebswelle 28, 29 vom Werkzeugträger 3 löst.

Fig. 2c zeigt weiter, dass das Aufnahmeteil 32 einen unteren Kopplungskanal 321, durch den die untere Stellwelle 38 geführt ist, und einen oberen Kopplungskanal 322, durch den die obere Stellwelle 39 geführt ist, aufweist. In einem der Kopplungskanäle 321, 322 ist ein Gewinde vorgesehen, welches mit der dazu korrespondierenden Stellwelle 38 bzw. 39 zusammenwirkt.

Fig. 3 zeigt die Bearbeitungsstufen L1, L2, L3 und eine anschliessende Schneidevorrichtung T mit Blick auf das bereits beschriebene Transportsystem 4, das an der Rückseite der Vorrichtung 1 von Fig. 1 vorgesehen ist. Es ist gezeigt, dass der Zentralriemen 40 des Transportsystems 4 die paarweise angeordneten Fördererwalze 41, 42 aller Bearbeitungsstufen L1, L2, L3, T sowie die Antriebswellen 28, 29 der Bearbeitungsstufen L1, L2, L3 synchron antreibt. Der Zentralriemen 40 treibt bei jeder der Bearbeitungsstufen L1, L2, L3 eine Antriebsrolle 410 an, die koaxial zu einem unteren Walzenzahnrad 411 der unteren Fördererwalze 41 angeordnet und mit diesem verbunden ist. Das untere Walzenzahnrad 411 treibt einerseits ein oberes Walzenzahnrad 421 der oberen Fördererwalze 42 und andererseits ein Zwischenzahnrad 282 an, welches das untere Wellenzahnrad 281 der unteren Antriebswelle 28 antreibt, das seinerseits mit den oberen Wellenzahnrad 291 der oberen Antriebswelle 29 gekoppelt ist. Das vierte Bearbeitungsmodul T, das ein Schneidemesser M aufweist, mittels dessen Transversalschnitte ausgeführt werden, wird über einen Hilfsriemen 400 und von einem Hilfsmotor (nicht gezeigt) angetrieben, der von der Steuereinheit 8 angesteuert wird.

Fig. 4 zeigt einen Teil der Bearbeitungsstufe L1 mit geschnittenen Transportrollen 41, 42, mit einem ersten Werkzeugmodul 2 in Explosionsdarstellung, mit einem zweiten Werkzeugmodul 2 in Schnittdarstellung und mit den zugehörigen Werkzeugträgern 3, die von zwei Stellwellen 38, 39 durchlaufen und je mittels einer der Stellwellen 38, 39 verschiebbar sind.

Jedes der Werkzeugmodule 2 weist eine fünfteilige Verschalung 7 mit einer Zentralschale 71 auf, die an einer Seite mit einer unteren Lagerschale 72 und einer oberen Lagerschale 73 und auf der anderen Seite mit einer unteren Führungsschale 74 und einer oberen Führungsschale 75 verbindbar bzw. verschraubbar ist.

Wie dies in Fig. 4 und Fig. 7a gezeigt ist, weist die Zentralschale 7 ein unteres Zentralschalenteil 711 mit einer unteren Zentralöffnung 7110, an die auf einer Seite ein unterer Lagerring 7113 und auf der anderen Seite ein unterer Aufnahmeraum 7111 anschliesst, und ein oberes Zentralschalenteil 712 mit einer oberen Zentralöffnung 7120, an die auf einer Seite ein oberer Lagerring 7123 und auf der anderen Seite ein oberer Aufnahmeraum 7112 anschliesst, auf. Das untere Zentralschalenteil 711 ist an dessen Unterseite ferner mit dem Sockel 710 versehen, der in den Halteraum 30 des zugehörigen Werkzeugträger 3 einsetzbar ist.

Die untere und obere Lagerschale 72, 73 werden an der einen Seite der Zentralschale 71 festgeschraubt. Die untere Führungsschale 74, die eine untere Lageröffnung 740 aufweist, wird in den unteren Aufnahmeraum 7111 eingesetzt und festgeschraubt. Die obere Führungsschale 75, die eine obere Lageröffnung 750 aufweist, wird in den oberen Aufnahmeraum 7121 eingesetzt und festgeschraubt. Die untere Führungsschale 74 und die obere Führungsschale 75 begrenzen einen Ausgangskanal, der durch entsprechende Gestaltung der Führungsschale 74, 75 beliebig gestaltet werden kann und z.B. annähernd gerade oder nach unten verläuft. Je nach Bedarf können daher eine untere und obere Führungsschale 74, 75 mit der Zentralschale 71 verbunden werden, die einen für den geplanten Bearbeitungsprozess benötigten Ausgangskanal begrenzen.

Der in Fig. 4 parallel zu den Antriebswellen 28, 29 verlaufende Schnitt durch das zweite Werkzeugmodul 2 zeigt, dass das untere Werkzeugteil 211 auf einen unteren Rotationskörper 215 und das obere Werkzeugteil 221 auf einen oberen Rotationskörper 225 aufgesetzt ist. Der untere Rotationskörper 215 mit dem unteren Werkzeugteil 211 ist in der unteren Zentralöffnung 7110 des unteren Zentralschalenteils 711 angeordnet und auf einer Seite mit einem Kugellager 23 im unteren Lagerring 7113 des unteren Zentralschalenteils 711 (siehe Fig. 7a) und auf der anderen Seite mit einem Kugellager 23 in der Lageröffnung 740 der unteren Führungsschale 74 gelagert. Der obere Rotationskörper 225 mit dem oberen Werkzeugteil 221 ist in der oberen Zentralöffnung 7120 des oberen Zentralschalenteils 712 angeordnet und auf einer Seite mit einem Kugellager 23 im oberen Lagerring 7123 des oberen Zentralschalenteils 712 (siehe Fig. 7a) und auf der anderen Seite mit einem Kugellager 23 in der Lageröffnung 750 der oberen Führungsschale 75 gelagert. Das untere Führungsrad 212 ist einerseits von einem Kugellager 23 in einer Lageröffnung der unteren Lagerschale 72 und andererseits mittels des Kugellagers 23 im unteren Lagerring 7113 des unteren Zentralschalenteils 711 gelagert. Der Körper des unteren Führungsrads 212 und der untere Rotationskörper 215 überlappen sich an dieser Stelle. Das obere Führungsrad 222 ist einerseits von einem Kugellager 23 in einer Lageröffnung der oberen Lagerschale 73 und andererseits mittels des Kugellagers 23 im oberen Lagerring 7123 des oberen Zentralschalenteils 712 gelagert. Der Körper des oberen Führungsrads 222 und der obere Rotationskörper 225 überlappen sich an dieser Stelle.

Das untere Werkzeugteil 211 und das untere Führungsrad 212 sowie das obere Werkzeugteil 221 und das obere Führungsrad 222 sind daher stabil miteinander verbunden und nahe nebeneinander angeordnet. Das flächige Objekt 9 wird von den Führungsrädern 212, 222 stabil in einer Ebene geführt und kann von den benachbarten Werkzeugteilen 211, 221 somit präzise bearbeitet werden.

Fig. 5a zeigt eines der Werkzeugmodule 2 der ersten Bearbeitungsstufe L1 von Fig. 1 von der Ausgangsseite. Das Werkzeugmodul 2 weist eine Verschalung 7 mit einer Zentralschale 71 auf, die mit Bezug zu Fig. 7a bereits teilweise beschrieben wurde. Die obere und die unter Lagerschale 72, 73 wurden entfernt, um die Führungsräder 212, 222 freizulegen, an die beidseitig je ein Lagerelement 23 anschliesst. Auf der anderen Seite sind die obere und die untere Führungsschale 74, 75 eingesetzt, die einen ersten Ausgangskanal 253 begrenzen. Auf der anderen Seite ist zwischen dem unteren Zentralschalenteil 711 und dem oberen Zentralschalenteil ein zweiter Ausgangskanal 254 vorgesehen. Das untere und das obere Zentralschalenteil 711, 712 sind nur durch einen Verbindungssteg 715 einstückig miteinander verbunden. Dieser Verbindungssteg 715 schliesst an seiner Unterseite an den ersten Ausgangskanal 253 und an der Oberseite an den zweiten Ausgangskanal an. Eingangsseitig ist vor dem Verbindungssteg 715 ein Arbeitskanal vorgesehen, in den das untere Werkzeugteil 211 und das obere Werkzeugteil 221 peripher hineinragen. Das eingangsseitig zugeführte flächige Objekt 9 wird vor Erreichen des Verbindungsstegs 715 im Arbeitskanal 252 in ein erstes Schnittelement 91 und in ein zweites Schnittelement 92 aufgeteilt. Das erste Schnittelement 91 wird unter dem Verbindungssteg 715 hindurch nach unten durch den ersten Ausgangskanal 253 weggeführt. Das zweite Schnittelement 92 wird über dem Verbindungssteg 715 durch den zweiten Ausgangskanal 254 weitergeführt und in weiteren Bearbeitungsstufen L2, L3, T weiter bearbeitet. Es ist zu beachten, dass sich der erste und der zweite Ausgangskanal 253, 254 teilweise überlappen, sodass genügend Raum für den Transport der Schnittelemente 91, 92 vorhanden ist.

Das Werkzeugmodul 2 ist auf einen Werkzeugträger 3 aufgesetzt, der den Schlitten 31 mit dem Aufnahmekanal 310 und das Aufnahmeteil 32 umfasst.

Fig. 5b zeigt das Werkzeugmodul 2 von Fig. 5a nach Entfernung der Zentralschale 71 mit Blick auf die Eingangsseite. Es ist ersichtlich, dass die Werkzeugteile 211, 221 einander im Arbeitskanal 252 leicht überlappen, sodass zugeführte flächige Objekte 9 vollständig aufgetrennt den Ausgangskanälen 253, 254 zugeführt werden können. In Fig. 5b ist gezeigt, dass der Verlauf des ersten Ausgangskanals 253 ausschliesslich von der Form der unteren und oberen Führungsplatten 74, 75 abhängig ist. Es können daher Führungsplatten 74, 75 für verschiedene erste Ausgangskanäle 253 bereitgestellt und bedarfsweise mit der Zentralschale 71 verbunden werden.

Fig. 6a zeigt eines der Werkzeugmodule 2 der zweiten oder dritten Bearbeitungsstufe L2, L3 von Fig. 1, das eine Verschalung 7 mit einer Zentralschale 71 gemäss Fig. 5a umfasst. Die Zentralschale 71 ist mit einer unteren Führungsschale 74 und einer oberen Führungsschale 75 bestückt, die einen ersten Ausgangskanal 253 begrenzen, der einen anderen Verlauf aufweist als der Ausgangskanal 253 des Werkzeugmoduls 2 von Fig. 5a. Von diesem Werkzeugmodul 2 wird ein flächiges Objekt 9 in zwei Schnittelemente 93, 94 aufgeteilt, die beide geradeaus zur nächsten Bearbeitungsstufe L3 oder T gefördert werden. Der erste Ausgangskanal 253 liegt wiederum unter dem Verbindungssteg 715 und der zweite Ausgangskanal 254 liegt über dem Verbindungssteg 715. Die Schnittelemente 93, 94 werden vom Werkzeugmodul 2 somit mit einem geringfügigen Höhenunterschied, der der Dicke des Verbindungsstegs 715 entspricht abgegeben und anschliessend auf gleicher Höhe weiter gefördert.

Fig. 6b zeigt das Werkzeugmodul 2 von Fig. 6a nach Entfernung der Zentralschale 71 von der Eingangsseite. Es ist gezeigt, dass der erste Führungskanal 253 leicht nach unten verläuft, sodass das abgetrennte Schnittelement 93 unter dem Verbindungssteg 715 hindurch zur nächsten Bearbeitungsstufe L3; T geführt werden kann.

Fig. 7a zeigt die bereits beschriebene Zentralschale 71 von Fig. 5a oder Fig. 6a in räumlicher Darstellung mit zugewandtem Eingangskanal 251. Durch Bestückung der Zentralschale 71 mit den Führungsschale 74, 75 von Fig. 5b oder Fig. 6b kann die Zentralschale 71 bzw. das betreffende Werkzeugmodul 2 für den Einsatz in der ersten, zweiten oder dritten Bearbeitungsstufe L1, L2, L3 konfiguriert werden.

Es ist gezeigt, dass der Eingangskanal 251 an den Arbeitskanal 252 anschliesst, der seinerseits an den Verbindungssteg 715 anschliesst, der den ersten Ausgangskanal 253 vom zweiten Ausgangskanal 254 trennt. Symbolisch sind verschiedene Verläufe des ersten Ausgangskanals 253, 253' gezeigt.

Fig. 7b zeigt die Zentralschale 71 von Fig. 7a ausgangsseitig betrachtet mit zugewandten ersten und zweiten Ausgangskanälen 253 und 254, die sich im Bereich des Verbindungsstegs 715 leicht überlappen. Hinter dem Verbindungssteg 715 liegt der Arbeitskanal 252, in denen die Werkzeugteile 211, 221 eingreifen können.

### Bezugszeichenliste:

- 1: Vorrichtung, Schneidevorrichtung
- 10: Gestell
- 100: Gehäuse
- 11: vordere Montageplatte
- 12: hintere Montageplatte
- 13: Querstreben
- 15: Ablage
- 151, 152: Trennplatten
- 2: Werkzeugmodul
- 2A: erstes Werkzeugmodul
- 21: unteres Modulteil
- 211: unteres Werkzeugteil, untere Rotationsklinge
- 212: unteres Führungsrad, untere Führungsrolle
- 215: unterer Rotationskörper
- 2150: unterer Antriebskanal
- 22: oberes Modulteil
- 221: oberes Werkzeugteil, obere Rotationsklinge
- 222: oberes Führungsrad, obere Führungsrolle
- 225: oberer Rotationskörper
- 23: Lagerelemente, Kugellager
- 2250: oberer Antriebskanal
- 251: Eingangskanal
- 252: Arbeitskanal
- 253: erster Ausgangskanal
- 254: zweiter Ausgangskanal
- 28: untere Antriebswelle
- 280: unteres Antriebswellenlager
- 281: unteres Wellenzahnrad
- 282: Zwischenzahnrad
- 289: unteres Verschlussstück
- 29: obere Antriebswelle
- 290: oberes Antriebswellenlager
- 291: oberes Wellenzahnrad
- 299: oberes Verschlussstück
- 3: Werkzeugträger
- 30: Halteraum
- 31: Schlittenteil
- 310: Aufnahmekanal
- 32: Aufnahmeteil
- 321: unterer Kopplungskanal
- 322: oberer Kopplungskanal
- 325: mechanisches Halteelement, Kragen
- 35: magnetisches Halteelement
- 37: Führungsschiene
- 38: untere Stellwelle
- 380: unteres Stellwellenlager
- 39: obere Stellwelle
- 390: oberes Stellwellenlager
- 4: Transportsystem
- 40: Zentralriemen
- 400: Hilfsriemen für die vierte Bearbeitungsstufe T
- 41: untere Förderwalze
- 410: Antriebsrolle
- 411: unteres Walzenzahnrad
- 412: oberes Walzenzahnrad
- 42: obere Förderwalze
- 44: Getriebe
- 45: Hauptmotor
- 47: Antriebsriemen für die vierte Bearbeitungsstufe
- 48: Antriebsriemen für die ersten drei Bearbeitungsstufen
- 49: Übertragungsriemen
- 51: vordere Lagerplatten
- 52: hintere Lagerplatten
- 55: Verschlussteil
- 56: Arretierelement
- 61: erste Stellmotoren
- 611: erste Stellriemen
- 62: zweite Stellmotoren
- 621: zweite Stellriemen
- 7: Verschalung
- 71: Zentralschale
- 710: Sockelteil
- 711: unteres Zentralschalenteil
- 7110: untere Zentralöffnung
- 7111: unterer Aufnahmeraum
- 7113: unterer Lagerring
- 712: oberes Zentralschalenteil
- 7120: obere Zentralöffnung
- 7121: oberer Aufnahmeraum
- 7123: oberer Lagerring
- 715: Verbindungssteg
- 716: untere Aufnahmeöffnung
- 717: obere Aufnahmeöffnung
- 72: untere Lagerschale
- 720: untere Radkammer
- 73: obere Lagerschale
- 730: obere Radkammer
- 74: untere Führungsschale
- 740: untere Lageröffnung
- 750: obere Lageröffnung
- 75: obere Führungsschale
- 8: Steuereinheit
- 81: Sensor
- 9: flächiges Objekt, z.B. Papierbogen, Karton, Kunststofffolie
- 91: erstes Schnittelement
- 92: zweites Schnittelement
- L1: erste Bearbeitungsstufe für Längsschnitte
- L2: zweite Bearbeitungsstufe für Längsschnitte
- L3: dritte Bearbeitungsstufe für Längsschnitte
- M: Messer
- T: vierte Bearbeitungsstufe für Transversalschnitte

## Patentansprüche

1. Vorrichtung (1) zur Bearbeitung flächiger Objekte (9) umfassend ein Transportsystem (4) mit mehreren drehbar gelagerten Transportrollen (41, 42), mittels denen die flächigen Objekte (9) in Transportrichtung transportierbar sind, und wenigstens ein lösbar montiertes Werkzeugmodul (2),
a) das mit nur einer oder mit einer unteren und einer oberen drehbar gelagerten Antriebswelle (28, 29) lösbar gekoppelt ist,
b) das entlang der einen oder der unteren und der oberen Antriebswelle (28; 29) verschiebbar gelagert ist, und
c) das zur Bearbeitung der flächigen Objekte (9) mit Werkzeugteilen (211, 221) ausgerüstet ist, von denen wenigstens eines von der einen oder der unteren oder der oberen Antriebswelle (28; 29) antreibbar ist,
**dadurch gekennzeichnet, dass** das Werkzeugmodul (2) auf einen Werkzeugträger (3) aufgesetzt ist, der mittels einer drehbar gelagerten Stellwelle (38; 39) parallel zu der einen oder parallel zu der unteren und der oberen Antriebswelle (28; 29) verschiebbar ist, und der wenigstens ein Halteelement (325; 35) aufweist, das dem lösbaren Halten des Werkzeugmoduls (2) dient.

2. Vorrichtung (1) nach Anspruch 1, **dadurch gekennzeichnet, dass** der Werkzeugträger (3) ein Schlittenteil (31) aufweist, das entlang einer Führungsschiene (37) verschiebbar ist, die parallel zur Stellwelle (38; 39) und parallel zu der einen oder der unteren und der oberen Antriebswelle (28; 29) ausgerichtet ist, und das auf die Führungsschiene (37) abgestützt oder formschlüssig mit der Führungsschiene (37) verbunden ist.

3. Vorrichtung (1) nach Anspruch 1 oder 2, **dadurch gekennzeichnet, dass** das wenigstens ein mechanisches Halteelement (325) oder ein magnetisches Halteelement (35) ist oder dass wenigstens ein mechanisches Halteelement (325) und wenigstens ein magnetisches Halteelement (35) vorgesehen sind.

4. Vorrichtung (1) nach Anspruch 1, 2 oder 3, **dadurch gekennzeichnet, dass** das Werkzeugmodul (2) ein unteres Modulteil (21) mit einem unteren Werkzeugteil (211), das lösbar mit der unteren Antriebswelle (28) gekoppelt ist, und ein oberes Modulteil (22) mit einem oberen Werkzeugteil (221), das lösbar mit der oberen Antriebswelle (29) gekoppelt ist, aufweist, und dass das untere Werkzeugteil (211) und das obere Werkzeugteil (212) vorzugsweise identische Durchmesser aufweisen, die derart gewählt sind, dass das untere Werkzeugteil (211) von unten und das obere Werkzeugteil (221) von oben auf das flächige Objekt (9) einwirken kann.

5. Vorrichtung (1) nach Anspruch 4, **dadurch gekennzeichnet, dass** das untere Werkzeugmodul (21) ein unteres Führungsrad (212) aufweist, das lösbar mit der unteren Antriebswelle (28) gekoppelt ist, und dass das obere Werkzeugmodul (22) ein oberes Führungsrad (222) aufweist, das lösbar mit der oberen Antriebswelle (29) gekoppelt ist, und dass das untere und das obere Führungsrad (212, 222) vorzugsweise identische Durchmesser aufweisen, die derart gewählt sind, dass das untere Führungsrad (212) von unten und das obere Führungsrad (222) von oben auf das flächige Objekt (9) einwirken können.

6. Vorrichtung (1) nach einem der Ansprüche 1 - 5, **dadurch gekennzeichnet, dass** das untere Modulteil (21) wenigstens einen unteren Rotationskörper (215) aufweist, der das untere Werkzeugteil (211) und/oder das untere Führungsrad (212) hält und der einen unteren Antriebskanal (2150) aufweist, innerhalb dessen die untere Antriebswelle (28) formschlüssig, aber axial verschiebbar gehalten ist, und/oder dass das obere Modulteil (22) wenigstens einen oberen Rotationskörper (225) aufweist, der das obere Werkzeugteil (221) und/oder das obere Führungsrad (222) hält und der einen oberen Antriebskanal (2250) aufweist, innerhalb dessen die obere Antriebswelle (29) formschlüssig, aber axial verschiebbar gehalten ist.

7. Vorrichtung (1) nach einem der Ansprüche 1 - 6, **dadurch gekennzeichnet, dass** das untere Werkzeugteil (211) und das obere Werkzeugteil (221) Rotationsklingen sind.

8. Vorrichtung (1) nach Anspruch 7, **dadurch gekennzeichnet, dass** das Werkzeugmodul (2) eine Verschalung (7) mit einer Zentralschale (71) aufweist, die ein mit einer unteren Zentralöffnung (7110) versehenes unteres Zentralschalenteil (711) und ein mit einer oberen Zentralöffnung (7120) versehenes oberes Zentralschalenteil (712) aufweist, die durch einen Verbindungssteg (751) einstückig miteinander verbunden sind, der in Transportrichtung eingangsseitig an einen Arbeitskanal (252) anschliesst, in den das in der unteren Zentralöffnung (7110) angeordnete untere Werkzeugteil (211) und das in der oberen Zentralöffnung (7120) angeordnete obere Werkzeugteil (221) peripher hinein ragen, und der in Transportrichtung ausgangsseitig an seiner Unterseite an einen unteren Ausgangskanal (253) und an seiner Oberseite an einen oberen Ausgangskanal (254) anschliesst.

9. Vorrichtung (1) nach Anspruch 8, **dadurch gekennzeichnet, dass** das untere Zentralschalenteil (711) einen unteren Aufnahmeraum (7111) aufweist, in dem eine untere Führungsschale (74) befestigt ist, und dass das obere Zentralschalenteil (712) einen oberen Aufnahmeraum (7121) aufweist, in dem eine obere Führungsschale (75) angeordnet ist, und dass die untere Führungsschale (74) und die obere Führungsschale (75) den unteren Ausgangskanal (253) begrenzen.

10. Vorrichtung (1) nach einem der Ansprüche 1 - 9, **dadurch gekennzeichnet, dass** ein erstes und ein zweites Werkzeugmodul (2) mit der einen oder der unteren und oberen Antriebswelle (28; 29) gekoppelt und je von einem zugeordneten ersten bzw. zweiten Werkzeugträger (3) lösbar gehalten sind, und dass der erste Werkzeugträger (3) mit einer unteren Stellwelle (38) und der zweite Werkzeugträger (3) mit einer oberen Stellwelle (39) durch Gewindeelemente gekoppelt sind.

11. Vorrichtung (1) nach einem der Ansprüche 1 - 10, **dadurch gekennzeichnet, dass** die eine oder die untere und die obere Antriebswelle (28, 29) frontseitig in einer vorderen Lagerplatte (51) und rückseitig in einer hinteren Lagerplatte (52) drehbar und verschiebbar gehalten ist und dass die eine oder die untere und die obere Antriebswelle (28, 29) frontseitig ein Verschlussstück (289; 299) aufweist, welches mit einem von der vorderen Lagerplatte (51) gehaltenen Verschlussteil (55) lösbar gekoppelt ist.

12. Vorrichtung (1) nach einem der Ansprüche 1 - 11, **dadurch gekennzeichnet, dass** die eine oder die untere und die obere Antriebswelle (28, 29), die vorzugsweise durch Zahnräder (281, 291) miteinander gekoppelt sind, vorzugsweise durch einen gemeinsamen Antriebsriemen (40) mit den Transportrollen (41, 42) des Transportsystems (4) gekoppelt sind, sodass die eine oder die untere und die obere Antriebswelle (28, 29) und die Transportrollen (41, 42) synchron miteinander drehen.

13. Vorrichtung (1) nach einem der Ansprüche 1 - 12, **dadurch gekennzeichnet, dass** für jede Stellwelle (38; 39), die vorzugsweise als Spiralwelle oder Gewindestange mit dem zugehörigen Werkzeugträger (3) verbunden ist, mit einem Stellmotor (61; 62) gekoppelt ist, mittels dessen der zugehörige Werkzeugträger (3) entlang der gekoppelten Stellwelle (38; 39) und das vom Werkzeugträger (3) gehaltene Werkzeugmodul (2) entlang der zugehörigen einen oder unteren und oberen Antriebswelle (28, 29) verschiebbar ist.

14. Vorrichtung (1) nach einem der Ansprüche 1 - 13, **dadurch gekennzeichnet, dass** in Transportrichtung mehrere Bearbeitungsstufen (L1, L2, L3) hintereinander angeordnet sind, die je eines oder zwei Werkzeugmodule (2) aufweisen, die entsprechend der Operation in der betreffenden Bearbeitungsstufe (L1; L2; L3) ausgebildet oder bestückt sind.

15. Vorrichtung (1) nach einem der Ansprüche 1 - 14, **dadurch gekennzeichnet, dass** Steuereinheit (8) vorgesehen ist, mittels der das Transportsystem (4) und die Stellmotoren (61; 62) steuerbar sind und dass die Steuereinheit (8) mit Sensoren (81) verbunden ist, mittels denen die installierten Werkzeugmodule (2) identifizierbar sind.

## Claims

1. Device (1) for processing flat objects (9) comprising a transport system (4) with several rotatably mounted conveyor rollers (41, 42), with which the flat objects (9) are transportable in the transport direction, and at least one releasably mounted tool module (2),
a) which is releasably coupled to only one drive shaft (28; 29) or to a lower and an upper rotatably mounted drive shaft (28, 29);
b) which is supported displaceable along the only one drive shaft (28; 29) or the lower and the upper drive shaft (28; 29); and
c) which is equipped with tool parts (211, 221) for processing the flat objects (9), of which tool parts (211, 221) at least one is drivable by the lower or the upper drive shaft (28; 29);
**characterised in that** the tool module (2) is supported on a tool carrier (3) which is displaceable by means of a rotatably mounted setting shaft (38; 39) in parallel to the only one drive shaft (28; 29) or in parallel to the lower and the upper drive shafts (28; 29), and which tool carrier (3) has at least one holding element (325; 35) which serves for releasably holding the tool module (2).

2. Device (1) according to claim 1, **characterised in that** the tool carrier (3) has a slide part (31) which is displaceable along a guide rail (37) that is aligned in parallel to the setting shaft (38; 39) and in parallel to the only one drive shaft (28; 29) or the lower and the upper drive shaft (28; 29), and which tool carrier (3) is supported on the guide rail (37) or form-fittingly connected to the guide rail (37).

3. Device (1) according to claim 1 or 2, **characterised in that** the at least one holding element (325; 35) is a mechanical holding element (325) or a magnetic holding element (35) or that at least one mechanical holding element (325) and at least one magnetic holding element (35) are provided.

4. Device (1) according to claim 1, 2 or 3, **characterised in that** the tool module (2) comprises a lower module part (21) with a lower tool part (211) releasably coupled to the lower drive shaft (28), and an upper module part (22) with an upper tool part (221) releasably coupled to the upper drive shaft (29), and that the lower tool part (211) and the upper tool part (212) preferably have identical diameters which are selected such that the lower tool part (211) can act on the flat object (9) from below and the upper tool part (221) can act on the flat object (9) from above.

5. Device (1) according to claim 4, **characterised in that** the lower tool module (21) has a lower guide wheel (212) releasably coupled to the lower drive shaft (28), and that the upper tool module (22) has an upper guide wheel (222) releasably coupled to the upper drive shaft (29), and that the lower and the upper guide wheel (212, 222) have diameters which are selected in such a way that the lower guide wheel (212) can act on the flat object (9) from below and the upper guide wheel (222) can act on the flat object (9) from above.

6. Device (1) according to one of the claims 1 - 5, **characterised in that** the lower module part (21) has at least one lower rotation body (215), which holds the lower tool part (211) and/or the lower guide wheel (212) and which has a lower drive channel (2150), within which the lower drive shaft (28) is form-fittingly engaged, but is held axially displaceably and/or that the upper module part (22) has at least one upper rotation body (225), which holds the upper tool part (221) and/or the upper guide wheel (222), and which has an upper drive channel (2250), within which the upper drive shaft (29) is held form-fittingly but axially displaceably.

7. Device (1) according to one of the claims 1 - 6, **characterised in that** the lower tool part (211) and the upper tool part (221) are rotary blades.

8. Device (1) according to claim 7, **characterised in that** the tool module (2) comprises a casing (7) with a central shell (71), which comprises a lower central shell part (711) provided with a lower central opening (7110) and an upper central shell part (712) provided with a upper central opening (7120), which are connected to one another in one piece by a connecting bridge (715), which in the transport direction on the input side adjoins a working channel (252), into which the lower tool part (211) arranged in the lower central opening (7110) and the upper tool part (221) arranged in the upper central opening (7120) project peripherally, and which, in the transport direction, on the output side adjoins on its underside a lower output channel (253) and on its upper side an upper output channel (254).

9. Device (1) according to claim 8, **characterised in that** the lower central shell part (711) has a lower receiving chamber (7111), in which a lower guide shell (74) is mounted, and that the upper central shell part (712) has an upper receiving chamber (7121), in which an upper guide shell (75) is mounted, and that the lower guide shell (74) and the upper guide shell (75) delimit the lower output channel (253).

10. Device (1) according to one of the claims 1 - 9, **characterised in that** a first and a second tool module (2) are coupled to the only one or the lower and upper drive shaft (28; 29) and are each releasably held by an associated first and second tool carrier (3), respectively, and **in that** the first tool carrier (3) is coupled to a lower setting shaft (38) and the second tool carrier (3) is coupled to an upper setting shaft (39) by threaded elements.

11. Device (1) according to one of the claims 1 - 10, **characterised in that** the one or the lower and the upper drive shaft (28, 29) is rotatably and displaceably held at the front in a front bearing plate (51) and at the rear in a rear bearing plate (52), and **in that** the one or the lower and the upper drive shaft (28, 29) comprises at the front a locking piece (289; 299) which is releasably coupled to a locking part (55) held by the front bearing plate (51).

12. Device (1) according to one of the claims 1 - 11, **characterised in that** the one or the lower and the upper drive shafts (28, 29), which are preferably coupled to each other by toothed wheels (281, 291), are preferably coupled to the transport rollers (41, 42) of the transport system (4) by a common drive belt (40), so that the one or the lower and the upper drive shafts (28, 29) and the transport rollers (41, 42) rotate synchronously with each other.

13. Device (1) according to one of the claims 1 - 11, **characterised in that** for each setting shaft (38; 39), which is preferably connected as a spiral shaft or threaded rod to the associated tool carrier (3), is coupled to a setting motor (61; 62), by means of which the associated tool carrier (3) is displaceable along the coupled setting shaft (38; 39) and the tool module (2) which is held by the tool carrier (3) is displaceable along the associated one or lower and upper drive shafts (28, 29).

14. Device (1) according to one of the claims 1 - 13, **characterised in that** several processing stages (L1, L2, L3) are arranged one behind the other in the transport direction, each comprising one or two tool modules (2) which are designed or equipped according to the operation in the related processing stage (L1; L2; L3).

15. Device (1) according to one of the claims 1 - 14, **characterised in that** a control unit (8) is provided by means of which the transport system (4) and the setting motors (61; 62) are controllable and **in that** the control unit (8) is connected to sensors (81) by means of which the installed tool modules (2) can be identified.

## Revendications

1. Dispositif (1) pour le traitement d'objets plats (9) comprenant un système de transport (4) avec plusieurs rouleaux de transport (41, 42) logés de manière rotative, au moyen desquels les objets plats (9) peuvent être transportés dans la direction de transport, et au moins un module d'outil (2) monté de manière amovible,
a) qui est couplé de manière amovible à un seul arbre d'entraînement (28, 29) ou à un arbre d'entraînement inférieur et à un arbre d'entraînement supérieur montés rotatifs,
b) qui est monté de manière déplaçable le long de l'un ou des arbres d'entraînement inférieur et supérieur (28; 29), et
c) qui, pour le traitement des objets plats (9), est équipé de parties d'outil (211, 221) dont au moins une peut être entraînée par l'un ou les arbres d'entraînement inférieur ou supérieur (28; 29),
**caractérisé en ce que** le module d'outil (2) est placé sur un porte-outil (3) qui est déplaçable au moyen d'un arbre de réglage (38; 39), qui est supporté de manière rotative, parallèlement à l'un ou parallèlement à des arbres d'entraînement inférieur et supérieur (28; 29), et qui comporte au moins un élément de maintien (325; 35) qui sert à maintenir de manière amovible le module d'outil (2).

2. Dispositif (1) selon la revendication 1, **caractérisé en ce que** le porte-outil (3) présente une partie de coulisseau (31) qui est déplaçable le long d'un rail de guidage (37) qui est orienté parallèlement à l'arbre de réglage (38; 39) et parallèlement à l'un ou les arbres d'entraînement inférieur et supérieur (28; 29), et qui est supporté sur le rail de guidage (37) ou est relié par complémentarité de formes au rail de guidage (37).

3. Dispositif (1) selon la revendication 1 ou 2, **caractérisé en ce que** au moins un élément de maintien mécanique (325) ou un élément de maintien magnétique (35) est prévu ou **en ce qu'**au moins un élément de maintien mécanique (325) et au moins un élément de maintien magnétique (35) sont prévus.

4. Dispositif (1) selon la revendication 1, 2 ou 3, **caractérisé en ce que** le module d'outil (2) comprend une partie de module inférieure (21) avec une partie d'outil inférieure (211) qui est couplée de manière amovible à l'arbre d'entraînement inférieur (28), et une partie de module supérieure (22) avec une partie d'outil supérieure (221), qui est couplée de manière amovible à l'arbre d'entraînement supérieur (29), et **en ce que** la partie d'outil inférieure (211) et la partie d'outil supérieure (212) présentent de préférence des diamètres identiques qui sont choisis de telle sorte que la partie d'outil inférieure (211) peut agir par le bas et la partie d'outil supérieure (221) par le haut sur l'objet plat (9).

5. Dispositif (1) selon la revendication 4, **caractérisé en ce que** le module d'outil inférieur (21) comprend une roue de guidage inférieure (212) couplée de manière amovible à l'arbre d'entraînement inférieur (28), et **en ce que** le module d'outil supérieur (22) comprend une roue de guidage supérieure (222), qui est couplé de manière amovible à l'arbre d'entraînement supérieur (29), et **en ce que** la roue de guidage inférieure et la roue de guidage supérieure (212, 222) présentent de préférence des diamètres identiques qui sont choisis de telle sorte que la roue de guidage inférieure (212) puisse agir par le bas et la roue de guidage supérieure (222) par le haut sur l'objet plat (9).

6. Dispositif (1) selon une des revendications 1 - 5, **caractérisé en ce que** la partie de module inférieure (21) présente au moins un corps de rotation inférieur (215) qui maintient la partie d'outil inférieure (211) et/ou la roue de guidage inférieure (212) et qui présente un canal d'entraînement inférieur (2150) à l'intérieur duquel l'arbre d'entraînement inférieur (28) est fixé par complémentarité de forme, mais déplaçable axialement, et/ou **en ce que** la partie de module supérieure (22) présente au moins un corps de rotation supérieur (225) qui maintient la partie d'outil supérieure (221) et/ou la roue de guidage supérieure (222) et qui présente un canal d'entraînement supérieur (2250) à l'intérieur duquel l'arbre d'entraînement supérieur (29) est maintenu par complémentarité de forme, mais déplaçable axialement.

7. Dispositif (1) selon une des revendications 1 - 6, **caractérisé en ce que** la partie d'outil inférieure (211) et la partie d'outil supérieure (221) sont des lames rotatives.

8. Dispositif (1) selon la revendication 7, **caractérisé en ce que** le module d'outil (2) présente un coffrage (7) avec une coque centrale (71) qui présente une partie de coque centrale inférieure (711) pourvue d'une ouverture centrale inférieure (7110) et une partie de coque centrale supérieure (712) pourvue d'une ouverture centrale supérieure (7120), qui sont reliées entre elles en une pièce par une barre de liaison (751), qui, dans le sens du transport, se raccorde côté entrée à un canal de travail (252) dans lequel la partie d'outil inférieure (211) disposée dans l'ouverture centrale inférieure (7110) et la partie d'outil supérieure (221) disposée dans l'ouverture centrale supérieure (7120) pénètrent de manière périphérique, et qui, dans le sens du transport, se raccorde côté sortie sur son côté inférieur à un canal de sortie inférieur (253) et sur son côté supérieur à un canal de sortie supérieur (254).

9. Dispositif (1) selon la revendication 8, **caractérisé en ce que** la partie de coque centrale inférieure (711) présente un espace de réception inférieur (7111) dans lequel est fixée une coque de guidage inférieure (74), et **en ce que** la partie de coque centrale supérieure (712) présente un espace de réception supérieur (7121) dans lequel est disposée une coque de guidage supérieure (75), et **en ce que** la coque de guidage inférieure (74) et la coque de guidage supérieure (75) délimitent le canal de sortie inférieur (253).

10. Dispositif (1) selon une des revendications 1 - 9, **caractérisé en ce qu'**un premier et un deuxième module d'outil (2) sont couplés à l'un ou à des arbres d'entraînement inférieur et supérieur (28; 29) et sont maintenus chacun de manière amovible par un premier ou un deuxième porte-outil (3) associé, et **en ce que** le premier porte-outil (3) est couplé à un arbre de réglage inférieur (38) et le deuxième porte-outil (3) à un arbre de réglage supérieur (39) par des éléments filetés.

11. Dispositif (1) selon une des revendications 1 - 10, **caractérisé en ce que** l'un ou l'arbre d'entraînement inférieur et supérieur (28, 29) est maintenu de manière rotative et déplaçable à l'avant dans une plaque de palier avant (51) et à l'arrière dans une plaque de palier arrière (52) et **en ce que** l'un ou l'arbre d'entraînement inférieur et supérieur (28, 29) comporte à l'avant une pièce de fermeture (289; 299), qui est couplée de manière amovible à une partie de fermeture (55) maintenue par la plaque de palier avant (51).

12. Dispositif (1) selon une des revendications 1 - 11, **caractérisé en ce que** l'un ou les arbres d'entraînement inférieur et supérieur (28, 29), qui sont de préférence couplés l'un à l'autre par des roues dentées (281, 291), sont de préférence couplés aux rouleaux de transport (41, 42) du système de transport (4) par une courroie d'entraînement commune (40), de sorte que l'un ou les arbres d'entraînement inférieur et supérieur (28, 29) et les rouleaux de transport (41, 42) tournent de manière synchrone les uns avec les autres.

13. Dispositif (1) selon une des revendications 1 - 11, **caractérisé en ce que** pour chaque arbre de réglage (38; 39), qui est de préférence relié au porte-outil (3) correspondant sous forme d'arbre spiralé ou de tige filetée, un moteur de réglage (61; 62), au moyen duquel le porte-outil (3) correspondant peut être déplacé le long de l'arbre de réglage (38; 39) couplé et le module d'outil (2) maintenu par le porte-outil (3) est déplacé le long de l'un ou des arbres d'entraînement inférieur et supérieur (28, 29) correspondants.

14. Dispositif (1) selon une des revendications 1 - 13, **caractérisé en ce que** plusieurs étages de traitement (L1, L2, L3) sont disposés les uns derrière les autres dans le sens du transport, lesquels présentent chacun un ou deux modules d'outil (2) qui sont conçus ou équipés en fonction de l'opération dans l'étage de traitement concerné (L1; L2; L3) .

15. Dispositif (1) selon une des revendications 1 - 14, **caractérisé en ce qu'**il est prévu une unité de commande (8) au moyen de laquelle le système de transport (4) et les moteurs de réglage (61 ; 62) sont commandables et **en ce que** l'unité de commande (8) est reliée à des capteurs (81) au moyen desquels les modules d'outil (2) installés sont identifiables.
